# EUROPÄISCHE PATENTSCHRIFT

(11) **EP 2 255 043 B1**
(45) Veröffentlichungstag und Bekanntmachung des Hinweises auf die Patenterteilung: **14.08.2013**
(21) Anmeldenummer: 08870432.5
(22) Anmeldetag: 31.12.2008
(51) Int. Cl.: E04B 2/96

(54) **VERBINDUNGSVORRICHTUNG**
CONNECTING DEVICE
DISPOSITIF DE LIAISON

(30) Priorität: 31.12.2007 DE 102007063389
(43) Veröffentlichungstag der Anmeldung: 01.12.2010
(73) Patentinhaber: Knapp, Friedrich, 4362 Bad Kreuzen (AT)
(72) Erfinder: Knapp, Friedrich, 4362 Bad Kreuzen (AT)
(74) Vertreter: Staudte, Ralph
(86) Internationale Anmeldenummer: PCT/IB2008/003831
(87) Internationale Veröffentlichungsnummer: WO 2009/087481

(56) Entgegenhaltungen:
- EP-A1- 0 496 187
- EP-A2- 1 020 579
- WO-A1-02/101166
- DE-C1- 19 839 980

## Beschreibung

Die Erfindung betrifft eine Verbindungsvorrichtung zur Herstellung einer Pfosten-Riegel-Verbindung mit aufgesetzten Aluminiumprofilen für Glasscheiben. Diese Verbindungstechnik wird z. B. beim Fassadenbau eingesetzt. Die Erfindung betrifft weiterhin eine Verstärkungsplatte zur Verstärkung einer Verbindungsvorrichtung.

Pfosten-Riegel-Verbindungen sind aus dem Stand der Technik hinreichend bekannt, so dass auf prinzipielle Erläuterungen verzichtet werden kann. Pfosten-Riegel-Verbindungen zur Herstellung von Glasfassaden müssen hohen Belastungen standhalten, da die schweren Glasplatten ein hohes Biegemoment erzeugen.

Daher ist aus dem Stand der Technik z. B. bekannt, T-förmige Verstärkungselemente 6 an der Stirnseite der Verbindung aufzuschrauben. Da auf diesen Stirnseiten auch das Aluminiumprofil für die Glasscheiben aufgeschraubt wird, müssen die T-förmigen Verstärkungselemente versenkt werden. Dazu sind aufwendige Fräsarbeiten erforderlich, die meist vor Ort durchgeführt werden müssen, vergl. Fig. 5 und 6.

Um diesen Nachteil zu vermeiden, ist aus dem Stand der Technik bekannt, das Aluminiumprofil zum Abfangen von Biegemomenten zu nutzen. Dazu ist es erforderlich, das Aluminiumprofil des Pfostens an der Verbindungsstelle auszuschneiden. In diesen Ausschnitt wird eine vorstehende Zunge 8 des Aluminiumprofils eingesteckt. Mittels langer Holzschrauben wird die Umgebung der Verbindungsstelle verschraubt, verl. Fig. 7 und 8. Diese Lösung weist jedoch folgenden Nachteil auf:

Die vorstehende Zunge 8 des Aluminiumprofils kann während des Transports leicht verbogen werden. Daher werden die Aluminiumprofile erst auf der Baustelle auf die Riegel aufgeschraubt. Dieses Verfahren ist jedoch umständlich, da auf den Baustellen keine hochproduktive Verschraubungstechnik zur Verfügung steht. Das Aufbringen von Schutzkappen, die eine Beschädigung der Zunge 8 verhindern könnten, ist sehr umständlich.

Es ist daher die Aufgabe der Erfindung, eine Verbindungsvorrichtung bereit zu stellen, die die vorstehend aufgeführten Nachteile vermeidet. Diese Verbindungsvorrichtung soll das durch das Gewicht der Glasplatten aufgebrachte Biegemoment sicher abfangen. Weiterhin soll die Verbindungsvorrichtung leicht montierbar und robust sein.

Diese Aufgabe wird mit einer Verbindungsvorrichtung nach Anspruch 1 gelöst: Die Verbindungsvorrichtung für eine Pfosten-Riegel-Verbindung zum Verbinden eines Pfostens mit einem Riegel, an denen stirnseitig je ein T-Metall-Profil zur Aufnahme von Glasscheiben befestigt ist, weist eine Hauptverbindungsvorrichtung auf, mit welcher der Pfosten mit dem Riegel verbindbar ist. Als Verstärkungsmittel zur Erhöhung der Stabilität der Pfosten-Riegel-Verbindung ist eine Verstärkungsplatte mit folgenden Merkmalen vorgesehen: Einem Grundplattenabschnitt mit Befestigungsbohrungen zur Befestigung an der Stirnseite des Pfostens. Der Pfosten weist eine Ausnehmung entsprechend der Größe und der Dicke des Grundplattenabschnitts auf. Diese Ausnehmung ist seitlich offen und bildet mit dern darüber liegenden T-Metall-Profil einen Einsteckschlitz für den Grundplattenabschnitt. An den Grundplattenabschnitt schließen sich gabelfömige und gekröpfte Zungen an, die parallel versetzt zu der Ebene des Grundplattenabschnitts liegen. Diese Zungen greifen über das abstehende T-Metall-Profil des Riegels und weisen Befestigungsbohrungen auf, so dass die Zungen mittels Holzschrauben auf das T-Metall-Profil aufgeschraubt werden können.

Nach Anspruch 2 ist die Verstärkungsplatte aus hochfestem Edelstahl. Dadurch wird eine wesentliche Verbesserung der Stabilität der gesamten Verbindung erreicht.

Die Erfindung wird nachfolgend an Hand eines Ausführungsbeispiels in Verbindung mit schematischen Zeichnungen näher beschrieben:
- Fig. 1: zeigt eine perspektivische Ansicht einer ersten Montagesituation der Erfindung.
- Fig. 2: zeigt eine perspektivische Ansicht einer zweiten Montagesituation der Erfindung.
- Fig. 3: zeigt eine perspektivische Ansicht einer dritten Montagesituation der Erfindung.
- Fig. 4: zeigt eine perspektivische Ansicht einer Verstärkungsplatte.
- Fig. 5: zeigt eine perspektivische Ansicht einer ersten Montagesituation einer ersten Verbindung nach dem Stand der Technik.
- Fig. 6: zeigt eine perspektivische Ansicht einer zweiten Montagesituation der ersten Verbindung nach dem Stand der Technik.
- Fig. 7: zeigt eine perspektivische Ansicht einer ersten Montagesituation einer zweiten Verbindung nach dem Stand der Technik.
- Fig. 8: zeigt eine perspektivische Ansicht einer zweiten Montagesituation der zweiten Verbindung nach dem Stand der Technik.

Die Fig. 1 zeigt eine perspektivische Ansicht einer ersten Montagesituation der Erfindung. Ein Pfosten 1 soll mittels einer Hauptverbindungsvorrichtung 4 mit einem Riegel 2 verbunden werden. An den Stirnseiten des Pfostens 1 und des Riegels 2 werden T-Metall-Profile 3 zur Aufnahme von Glasscheiben befestigt. Die Montagesituation am Pfosten 1 ist in einer Explosionsdarstellung gezeigt. In der Stirnseite des Pfostens1 ist eine flache Ausnehmung 1a vorgesehen, in die später die Verstärkungsplatte 5 seitlich eingeschoben wird. Zuerst wird auf die Stirnseite des Pfostens das T-Metall-Profil 3 aufgeschraubt, ebenso wird auf die Stirnseite des Riegels 2 ein weiteres T-Metall-Profil 3 aufgeschraubt. Diese Arbeitsgänge werden in der Fabrik, d. h. nicht auf der Baustelle durchgeführt. Daher können die T-Metall-Profile 3 automatisch und hoher Genauigkeit befestigt werden. Auf der Baustelle wird der Riegel in Pfeilrichtung angesetzt und verschoben, so dass die Verbindungsabschnitte der Hauptverbindungsvorrichtung 4 in Eingriff kommen. Dann wird vom Monteur der Grundplattenabschnitt 5a einer Verstärkungsplatte seitlich in die Ausnehmung 1a eingeschoben und verschraubt, wie in Fig. 2a gezeigt. Danach werden die mit Pfeilen gekennzeichneten Schrauben durch die Befestigungslöcher der Zungen 5b gesteckt und in den Riegel eingeschraubt. Die Fig. 3 zeigt die Pfosten-Riegel-Verbindung im montierten Zustand und die Fig. 4 eine perspektivische Ansicht der gekröpften Verstärkungsplatte 5, die bei diesem Ausführungsbeispiel aus einem hochfesten nicht rostenden Edelstahl ist.

Die Erfindung weist folgende Vorteile gegenüber dem Stand der Technik nach Fig. 5 und 6 auf: Im Stand der Technik sind die Metallprofile nicht miteinander verbunden. Die Verstärkungsplatte 5 ist etwas preisgünstiger als das dreiarmige Verstärkungselement 6, welches dicker sein muss als die Verstärkungsplatte 5, die sich an dem vorstehenden Profilelement des Riegels 2 abstützt. Die Erfindung weist weiterhin folgende Vorteile gegenüber dem Stand der Technik nach Fig. 7 und 8 auf: Wie bereits erwähnt, kann die vorstehende Materialzunge leicht beschädigt werden. Das T-Metall-Profil 3 des Pfostens ist ausgeschnitten, was zu einer mechanischen Schwächung führt. Das Profil besteht meist aus Aluminium. Da die Festigkeit selbst von hochlegiertem Aluminium noch nicht die Festigkeit von hochlegiertem rostfreien Stahl erreicht, ist die mechanische Belastbarkeit der erfindungsgemäßen Verbindung wesentlich höher.

## Patentansprüche

1. Verbindungsvorrichtung für eine Pfosten-Riegel-Verbindung zum Verbinden eines Pfostens **(1)** mit einem Riegel **(2),** an denen stirnseitig je ein T-Metall-Profil **(3)** mit einem vorstehenden Abschnitt zur Aufnahme von Glasscheiben befestigt ist, wobei der Pfosten **(1)** mit dem Riegel **(2)** mittels einer Hauptverbindungsvorrichtung **(4)** verbunden ist und ein Verstärkungsmittel vorgesehen ist, um die Stabilität der Pfosten-Riegel-Verbindung zu erhöhen, **dadurch gekennzeichnet, dass** das Verstärkungsmittel eine Verstärkungsplatte **(5)** mit folgenden Merkmalen ist:
- einem Grundplattenabschnitt **(5a)** mit Befestigungsbohrungen zur Befestigung an der Stirnseite des Pfostens **(1),** der eine Ausnehmung **(1a)** entsprechend der Größe und der Dicke des Grundplattenabschnitts **(5a)** aufweist, wobei die Ausnehmung **(1a)** seitlich offen ist und
- zwei parallel zur Ebene des Grundplattenabschnitts **(5a)** liegenden, voneinander beabstandeten und gekröpften Zungen **(5b)** mit Befestigungsbohrungen, die über den vorstehenden Abschnitt des T-Metall-Profils **(3)** des Riegels **(2)** greifen.

2. Verbindungsvorrichtung nach Anspruch 1, **dadurch gekennzeichnet, dass** die Verstärkungsplatte **(5)** aus hochfestem Edelstahl ist.

## Claims

1. Connecting device for a mullion/transom connection for connecting a mullion **(1)** to a transom **(2)**, to the front sides of which respectively a T-shaped metal profile **(3)** having a projecting portion for accommodating panes of glass is fastened, wherein the mullion **(1)** is connected to the transom **(2)** by means of a main connecting device **(4)** and reinforcing means are provided to increase the stability of the mullion/transom connection, **characterized in that** the reinforcing means is a reinforcing plate **(5)** having the following features:
- a baseplate portion **(5a)** provided with fastening holes for fastening to the front side of the mullion **(1)** which comprises a recess **(1a)** corresponding to the size and thickness of the baseplate portion **(5a)**, wherein the recess **(1a)** is open laterally, and
- two spaced-apart bent tongues **(5b)** provided with fastening holes, said tongues being situated parallel to the plane of the baseplate portion **(5a)** and engaging over the projecting portion of the T-shaped metal profile **(3)** of the transom **(2).**

2. Connecting device according to claim 1, **characterized in that** the reinforcing plate **(5)** is made of a high-strength high-grade steel.

## Revendications

1. Dispositif de liaison pour une liaison montant/traverse servant à relier un montant **(1)** à une traverse **(2),** sur les faces avant desquels est respectivement fixé un profilé métallique en T **(3)** doté d'une portion en saillie pour loger des vitres, le montant **(1)** étant relié à la traverse **(2)** par l'intermédiaire d'un dispositif de liaison principale **(4)** et un moyen de renfort étant prévu pour augmenter la stabilité de la liaison montant/traverse, **caractérisé en ce que** le moyen de renfort est une plaque de renfort **(5)** ayant les caractéristiques suivantes:
- une partie de plaque de base **(5a)** est pourvue de trous de fixation pour une fixation à la face avant du montant **(1)** qui comprend un évidement **(1a)** correspondant à la taille et à l'épaisseur de la partie de plaque de base **(5a),** l'évidement **(1a)** étant ouvert latéralement, et
- deux languettes **(5b)** courbées et espacées l'une de l'autre et pourvues de trous de fixation, lesdites languettes se trouvant parallèles au plan de la partie de plaque de base **(5a)** et s'engageant sur la portion en saillie du profilé métallique en T **(3)** de la traverse **(2).**

2. Dispositif de liaison selon la revendication 1, **caractérisé en ce que** la plaque de renfort **(5)** est en acier inoxydable à haute résistance.
